# EUROPÄISCHE PATENTSCHRIFT

(11) **EP 1 955 613 B1**
(45) Veröffentlichungstag und Bekanntmachung des Hinweises auf die Patenterteilung: **24.04.2013**
(21) Anmeldenummer: 08002393.0
(22) Anmeldetag: 08.02.2008
(51) Int. Cl.: A47C 23/06

(54) **Federleiste aus Kunststoff oder Kunststoffgemisch**
Suspension spring made from plastic or a plastic composite
Baguette élastique en plastique ou en mélange plastique

(30) Priorität: 12.02.2007 DE 202007002219 U
(43) Veröffentlichungstag der Anmeldung: 13.08.2008
(62) Teilanmeldung aus: 09008515.0
(73) Patentinhaber: Hartmann, Siegbert, 32584 Löhne (DE)
(72) Erfinder: Hartmann, Siegbert, 32584 Löhne (DE)
(74) Vertreter: Rolf, Gudrun

(56) Entgegenhaltungen:
- WO-A-92/06623
- DE-A1-102004 049 379
- DE-C1- 4 227 187
- US-A- 5 058 223

## Beschreibung

Die Erfindung betrifft eine Federleiste aus Kunststoff oder einem Kunststoffgemisch für einen Lattenrost eines Sitz- oder Liegemöbels, mit in Aufnahmetaschen von an Tragholmen sich gegenüberliegend angeordneten Endpunktlagern einzuführenden Einsteckenden, einer nach oben gerichteten Auflagerfläche und sich von deren Unterseite nach unten erstreckenden Längsstegen.

Es ist eine elastische Kunststoffleiste für Lattenroste von Sitz- und Liegemöbeln bekannt, DE 42 27 187 C1, die eine Auflagerfläche für Matratzen aufweist sowie an deren Unterseite in Leistenlängsrichtung verlaufende Verrippungsstege, die jeweils mit zusätzlichen Armierungselementen versehen sind.

Nachteilig an dieser vorbekannten elastischen Kunststoffleiste ist ihr relativ hohes Gewicht, der große Materialeinsatz sowie die aufwändige Fertigung, welche durch das Einlegen der Armierungselemente sehr zeit-, kosten- und personalintensiv ist.

Bekannt ist des Weiteren eine Federleiste aus Kunststoff, WO 92/06623 A, aus einem extrudierten Mehrkammerhohlprofil und mittels Polyesterharzen damit verklebten Deck- und Bodenwänden aus glasfaserverstärktem Polyesterharz-Matrixmaterial, deren Fertigung ebenfalls sehr aufwändig ist.

Eine andere Kunststoffleiste für einen Lattenrost oder dergleichen für ein Liegemöbel, DE 10 004 049 379 A1, besteht aus voneinander beabstandeten oberen und unteren Deckleisten und dazwischen angeordneten und punktuell oder flächig damit verbundenen Federelementen sowie aus einem die untere Deckleiste vorspannenden Zuggurt und ist deswegen insgesamt wenig torsionsfest und erfordert zudem einen großen Bauaufwand.

Aufgabe der Erfindung ist es, eine Federleiste zur Verfügung zu stellen, die bei deutlich reduziertem Materialeinsatz erheblich leichter ist und trotzdem eine hohe Tragkraft und eine große Stabilität bei optimalen Federungseigenschaften aufweist und die zudem kostengünstig herstellbar ist.

Die Lösung dieser Aufgabe erfolgt in Verbindung mit den Oberbegriffsmerkmalen erfindungsgemäß aus den kennzeichnenden Merkmalen des Hauptanspruchs.

Mit steigendem Abstand der Längsstege von der Unterseite der Auflagerfläche erhöht sich die erzielbare Stabilität der Federleiste, wobei auf zur Festigkeitssteigerung wenig beitragendes Material, welches etwa im Bereich einer neutralen Ebene angesiedelt wäre, nahezu vollständig verzichtet werden kann, was sich positiv auf das Gesamtgewicht, die zu verarbeitende Kunststoffmenge und damit auch vorteilhaft auf die Wirtschaftlichkeit auswirkt. Eine weitere Optimierung der Federleiste ist durch die Auswahl des Materials selber möglich, sei es aus einem reinen Kunststoff oder einem Kunststoffgemisch, welches beispielsweise mit einem Faseranteil versetzt sein kann.

Eine Variation der Höhe der Zwischenstege erlaubt damit die Beeinflussung der Federungseigenschaften und der erzielbaren Stabilität der Federleiste in besonders einfachem Maße. Eine einteilige Federleiste lässt sich des Weiteren in einem zweiteiligen Spritzgusswerkzeug herstellen, mit einer Teilungsebene, die etwa im Bereich der Auflagerfläche angeordnet ist, so dass auch deren im Einbauzustand nach oben gerichtete Oberseite auf einfache Art und Weise mit Gravuren, Logos oder anderen Verzierungen versehen werden kann. Auf den Einsatz von zusätzlichen Schiebern im Werkzeug kann dabei vollständig verzichtet werden, wodurch sich die Wirtschaftlichkeit der erfinderischen Federleiste weiter drastisch verbessert.

Weitere vorteilhafte Ausgestaltungen des Gegenstandes der Erfindung ergeben sich mit und in Kombination aus den nachfolgenden Unteransprüchen.

Besonders vorteilhaft an der erfindungsgemäßen Federleiste ist zunächst, dass die verschiedenen Ausführungsformen die unterschiedlichsten Formen von Auflagerflächen aufweisen können. Die Herstellung als Spritzgussteil erlaubt hier eine weitgehende Gestaltungsfreiheit.

Die einteilig ausgebildete Federleiste besitzt eine Auflagerfläche mit einer einzelnen oder mehreren Flächenausnehmungen, wobei Teilbereiche des Längssteges oder der Längsstege unterhalb dieser Flächenausnehmungen verlaufen und der Längssteg oder die Längsstege dort ein Dickenmaß aufweisen, welches maximal dem Breitenmaß der Flächenausnehmungen entspricht. Insbesondere ermöglicht es eine solche Ausgestaltung, auf den Einsatz zusätzlicher Schieber im Spritzgusswerkzeug zu verzichten.

Diese Flächenausnehmungen verhindern beispielsweise durch die bessere Durchlüftung einer auf den erfinderischen Federleisten aufliegenden Matratze vorteilhaft die Entstehung von Stockflecken. Ein weiterer sehr wesentlicher Vorteil solcher Flächenausnehmungen und der übrigen erfinderischen Konstruktion dieser Federleiste ist die insgesamt erzielbare Gewichtseinsparung bei jeder einzelnen Federleiste aber insbesondere beim fertigen Produkt. Dieses lässt sich während seiner Herstellung und seine Weiterverarbeitung wesentlich leichter und einfacher handhaben, ebenso wie es erhebliche Umweltvorteile mit sich bringt, da zum einen die vorhandenen Ressourcen geschützt werden und zum anderen der Transport der fertigen Waren einen geringeren Verbrauch von Transportenergie ermöglicht.

Gemäß einer besonders vorteilhaften Variante der Erfindung können mehrere solcher Flächenausnehmungen hinter- und/ oder nebeneinander angeordnet sein, wobei sich von den Unterseiten der dazwischen verbliebenen Auflagerfläche Zwischenstege bis zu den Längsstreben erstrecken. Diese Zwischenstege können zur Verbesserung der Torsionsfestigkeit der gesamten Federleiste weitere, sich quer zur Längsrichtung verlaufende Stützstege aufweisen, die die Zwischenstege abstützen.

Entsprechend einer weiteren vorteilhaften Ausgestaltung des Gegenstandes der Erfindung erstreckt sich eine Flächenausnehmung mit oder ohne Unterbrechungen von einem bis zum anderen Einsteckende einer Federleiste und der unterhalb der Auflagerfläche verlaufende Längssteg ebenfalls durchgehend unter der Flächenausnehmung, vorzugsweise gerade und in einer horizontalen Ebene verlaufend. Die Auflagerfläche für eine Matratze wird dadurch deutlich verringert, was deren Durchlüftbarkeit wesentlich verbessert, sodass ein Feuchtigkeitsstau in einer auf der Auflagerfläche aufliegenden Matratze vollständig vermieden wird.

Der bei dieser Ausführungsform sehr breit ausgebildete Längssteg erzeugt zudem eine sehr hohe Festigkeit gegen eine Durchbiegung und gegen ein Verdrehen der Federleiste, wenn sie durch das Einwirken einer schräg von oben angreifenden Kraft beansprucht wird.

Zur weiteren Stabilisation der Konstruktion können in dem Freiraum zwischen der Auflagerfläche und dem Längssteg mittig oder außermittig, quer zur Längsrichtung verlaufende Zwischenstege angeordnet sein, oder, wie bei einer weiteren besonders bevorzugten Ausführungsform des Gegenstandes der Erfindung, längs verschiebbare Härteschieber vorgesehen sein, die beispielsweise in einer Flächenausnehmung geführt sein können und in einigen oder allen möglichen Betriebsstellungen einen mechanischen Kontakt mit der Oberseite der Längsstrebe aufweisen. Hierdurch wird in einer einzigen Federleiste, sei sie nun einteilig hergestellt oder aus mehreren Bauteilen zu einer einteiligen zusammengefügt, die Möglichkeit einer Härteverstellung verwirklicht, welche bei anderen bekannten Ausführungsformen von Kunststoff- oder Holzfederleisten nur durch die Kombination mehrerer Leisten erzeugt werden kann.

Nachfolgend sind einige Ausführungsbeispiele der Erfindung anhand von Zeichnungen näher beschrieben. Es zeigen:
- Fig. 1: eine einteilige Federleiste mit zwei verschiebbaren Härteschiebern in einer räumlichen Ansicht,
- Fig. 2: eine einteilige Federleiste mit einem breiten Längssteg in einer räumlichen Ansicht von schräg unten,
- Fig. 3: eine räumliche Darstellung einer Federleiste von schräg oben,
- Fig. 4: eine räumliche Ansicht der Federleiste gem. Fig. 4 von schräg unten,
- Fig. 5: eine weitere Federleiste in einer räumlichen Ansicht von schräg unten,

Die Federleiste 1;11;31;41 aus Kunststoff oder Kunststoffgemisch besteht im Wesentlichen aus einer Auflagerfläche 9;19 mit Flächenausnehmungen 4;14 und randseitigen Einsteckenden 5;15 sowie mindestens einem unterhalb der Auflagerfläche 9;19 angeordneten Längssteg 2; 12, der über Zwischenstege 3;13 an der Unterseite der Auflagerfläche 9;19 angeformt oder festgelegt ist. Die Auflagerfläche 9;19 weist über ihre Länge seitlich schmale nach unten gerichtete Randstege 6;16 auf.

Eine Ausführungsform der Federleiste 11, wie sie in Fig. 3 und 4 dargestellt ist, besitzt vier in Längsrichtung angeordnete Flächenausnehmungen 14 sowie einen sich vertikal in Längsrichtung der Kunststoffleiste 11 verlaufenden Längssteg 12, der in den Bereichen vor den Einsteckenden 15 großflächig an der Unterseite der Auflagerfläche 19 angeformt ist und im Bereich zwischen den Flächenausnehmungen 14 über Zwischenstege 13, die mittels quer zur Längsrichtung verlaufenden Stützstegen 18 abgestützt sind, daran angeschlossen ist. Die dazwischen konstruktiv erzeugten Freiräume 17 tragen zur Materialeinsparung bei, ohne sich negativ auf die Bauteilfestigkeit auszuwirken.

Eine andere, in Fig. 5 gezeigte Variante der Federleiste 31 weist über die Länge nebeneinander angeordnete Flächenausnehmungen 14 auf, so dass unterhalb und beabstandet von der Auflagerfläche 19 der Federleiste 31 zwei parallel verlaufende Längsstege 12 ausgebildet werden können. Versionen mit weiteren parallel oder auch beliebig angeordneten Flächenausnehmungen 14 und entsprechenden, auch unterschiedlich breiten, langen und hohen Längsstegen 12 sind denkbar, aber zeichnerisch nicht dargestellt.

Bei einer Federleiste 41, wie sie in Fig. 2 dargestellt ist, reicht die Flächenausnehmung 4 von einem Einsteckende 5 bis zum gegenüber liegenden Einsteckende 5 der Auflagerfläche 9, wobei die Flächenausnehmung 4 sich bis zu den seitlichen Randbereichen an die Seitenstege 6 heran erstreckt, wodurch ein sehr breiter Längssteg 2 herstellbar ist, in dem das obere Werkzeug einer Spritzgussform durch die Flächenausnehmungen 4 hindurchgreift und mit seiner Stirnseite die Oberseite des Längssteges 2 erzeugen kann. Der Längssteg 2 kann über einen mittleren Zwischensteg, oder wie in Fig. 2 dargestellt, über zwei seitliche Zwischenstege 3 mit der Unterseite der Auflagerfläche 9 verbunden sein, wodurch sich ein sehr stabiles räumliches Gebilde erzeugen lässt.

Bei einer Ausführungsform einer Federleiste 1, wie sie in Fig. 1 dargestellt ist, kann bei einer Ausgestaltung wie bei der vorgenannten Federleiste 41 eine integrierte Härteverstellung vorgesehen werden, indem in den Freiraum 7 zwischen dem Längssteg 2 und der Unterseite der Auflagerfläche 9 Härteschieber 8 eingesetzt werden, die in der Flächenausnehmung 4 geführt sein können und/ oder die Auflagerfläche 9 vollständig umgreifen. Auch hier kann zur weiteren Stabilisierung der Federleiste 1 ein zeichnerisch jedoch nicht dargestellter Zwischensteg 3, insbesondere mittig auf halber Länge der Federleiste vorgesehen werden.

## Patentansprüche

1. Federleiste aus Kunststoff oder einem Kunststoffgemisch für einen Lattenrost eines Sitz- oder Liegemöbels, die einteilig ausgebildet ist, mit in Aufnahmetaschen von an Tragholmen sich gegenüberliegend angeordneten Endpunktlagern einzuführenden Einsteckenden (5;15), einer leicht bogenförmig nach oben gerichteten Auflagerfläche (9; 19) und sich von deren Unterseite nach unten erstreckenden Längsstegen (2;12), wobei sich mindestens ein Längssteg (2;12) nach unten erstreckt und der Längssteg (2; 12) oder die Längsstege (2;12) von der Unterseite der Auflagerfläche (9;19) beabstandet verlaufen und über Zwischenstege (3;13) damit verbunden sind, **dadurch gekennzeichnet, dass** die Federleiste (1;11;31;41) eine Auflagerfläche (9;19) mit einer Flächenausnehmung (4;14) oder mehreren Flächenausnehmungen (4;14) aufweist und Teilbereiche des Längssteges (2;12) oder der Längsstege (2;12) unterhalb davon verlaufen, die dort ein Dickenmaß aufweisen, welches maximal dem Breitenmaß der Flächenausnehmung (4;14) entspricht.

2. Federleiste nach Anspruch 1, **dadurch gekennzeichnet, dass** sie Flächenausnehmungen (4;14) in Ihrer Auflagerfläche (9;19) aufweist und mehrere Flächenausnehmungen (4;14) hintereinander und/ oder nebeneinander in der Auflagerfläche (9;19) eingeformt sind und sich von den Unterseiten der dazwischen verbliebenen Auflagerflächen (9;19) Zwischenstege (3;13) bis zu den Längsstegen (2;12) erstrecken.

3. Federleiste nach einem der vorgenannten Ansprüche, **dadurch gekennzeichnet, dass** sich die Flächenausnehmungen (4;14) mit oder ohne Unterbrechungen von einem Einsteckende (5;15) bis zum anderen Einsteckende (5;15) und der Längssteg (2;12) sich durchgehend gerade in einer horizontalen Ebene verlaufend erstreckt.

4. Federleiste nach Anspruch 3, **dadurch gekennzeichnet, dass** mittig und/ oder außermittig quer verlaufend angeordnete Zwischenstege (3;13) den Längssteg (2;12) mit der Auflagerfläche (9;19) der Federleiste (1;11;31;41) verbinden.

5. Federleiste nach einem der vorgenannten Ansprüche, **dadurch gekennzeichnet, dass** in einem Freiraum (7;17) zwischen der Unterseite der Auflagerfläche (9;19) und der Oberseite des Längssteges (2;12) längsverschiebliche Härteschieber (8) eingesetzt sind.

## Claims

1. Resilient slat made of plastics material, or a mixture of plastics, which is intended for a slatted base of a piece of furniture for sitting or lying on and is designed in one piece, having plug-in ends (5;15), which can be introduced into accommodating pockets of end-point bearings arranged opposite one another on carrying members, having a slightly arcuately upwardly directed bearing surface (9;19), and having longitudinal crosspieces (2;12) extending downwards from the underside of the bearing surface, wherein at least one longitudinal crosspiece (2;12) extends downwards, and the longitudinal crosspiece (2;12) or the longitudinal crosspieces (2;12) is/are spaced apart from the underside of the bearing surface (9;19) and is/are connected thereto via intermediate crosspieces (3;13), **characterized in that** the resilient slat (1;11;31;41) has a bearing surface (9;19) with one or more surface apertures (4;14), and sub-regions of the longitudinal crosspiece (2;12) or of the longitudinal crosspieces (2;12) run beneath the same, these sub-regions having a thickness there which corresponds, at most, to the width of the surface aperture (4;14).

2. Resilient slat according to Claim 1, **characterized in that** it has surface apertures (4;14) in its bearing surface (9;19), and a plurality of surface apertures (4;14) are formed one behind the other and/or one beside the other in the bearing surface (9;19), and intermediate crosspieces (3;13) extend to the longitudinal crosspieces (2;12) from the undersides of the bearing surfaces (9;19) remaining between said surface apertures.

3. Resilient slat according to one of the preceding claims, **characterized in that** the surface apertures (4;14) extend, with or without interruptions, from one plug-in end (5;15) to the other plug-in end (5;15), and the longitudinal crosspiece (2;12) extends continuously in rectilinear fashion in a horizontal plane.

4. Resilient slat according to Claim 3, **characterized in that** intermediate crosspieces (3;13), which are arranged to run transversely centrally and/or eccentrically, connect the longitudinal crosspiece (2;12) to the bearing surface (9;19) of the resilient slat (1;11;31;41).

5. Resilient slat according to one of the preceding claims, **characterized in that** longitudinally displaceable hardness slides (8) are inserted in a free space (7;17) between the underside of the bearing surface (9;19) and the upper side of the longitudinal crosspiece (2;12).

## Revendications

1. Baguette élastique en matière plastique ou en un mélange de matières plastiques pour un sommier à lattes d'un siège ou d'une couche, qui est réalisée d'une seule pièce avec des extrémités d'insertion (5;15) à introduire dans des alvéoles de réception de points d'appui d'extrémité disposés les uns en face des autres sur des longerons de support, avec une face d'appui (9;19) légèrement bombée orientée vers le haut et des nervures longitudinales (2;12) s'étendant vers le bas à partir de son côté inférieur, dans laquelle au moins une nervure longitudinale (2;12) s'étend vers le bas et la nervure longitudinale (2;12) ou les nervures longitudinales (2;12) s'étendent à distance du côté inférieur de la face d'appui (9;19) et sont reliées à celui-ci par des nervures intermédiaires (3;13), **caractérisée en ce que** la baguette élastique (1;11;31;41) présente une face d'appui (9; 19) avec un évidement de surface (4;14) ou plusieurs évidements de surface (4;14) et des zones partielles de la nervure longitudinale (2;12) ou des nervures longitudinales (2;12) s'étendent en dessous de celle-ci/celles-ci, qui y présentent une dimension d'épaisseur qui correspond au maximum à la dimension de largeur de l'évidement de surface (4;14).

2. Baguette élastique selon la revendication 1, **caractérisée en ce qu'**elle présente des évidements de surface (4;14) dans sa face d'appui (9;19) et plusieurs évidements de surface (4;14) sont formés l'un derrière l'autre et/ou l'un à côté de l'autre dans la face d'appui (9;19) et des nervures intermédiaires (3;13) s'étendent depuis les côtés inférieurs des faces d'appui (9;19) restant entre celles-ci jusqu'aux nervures longitudinales (2;12).

3. Baguette élastique selon l'une quelconque des revendications précédentes, **caractérisée en ce que** les évidements de surface (4;14) s'étendent avec ou sans interruptions d'une extrémité d'insertion (5;15) jusqu'à l'autre extrémité d'insertion (5;15) et la nervure longitudinale (2;12) s'étend de façon ininterrompue en étant droite dans un plan horizontal.

4. Baguette élastique selon la revendication 3, **caractérisée en ce que** des nervures intermédiaires (3;13) disposées transversalement en position centrée et/ou décentrée relient la nervure longitudinale (2;12) à la face d'appui (9;19) de la baguette élastique (1;11;31;41).

5. Baguette élastique selon l'une quelconque des revendications précédentes, **caractérisée en ce que** des curseurs de dureté (8) mobiles longitudinalement sont insérés dans un espace libre (7;17) entre le côté inférieur de la face d'appui (9;19) et le côté supérieur de la nervure longitudinale (2;12).
